# EUROPÄISCHE PATENTSCHRIFT

(11) **EP 1 733 825 B1**
(45) Veröffentlichungstag und Bekanntmachung des Hinweises auf die Patenterteilung: **07.11.2007**
(21) Anmeldenummer: 06012338.7
(22) Anmeldetag: 14.06.2006
(51) Int. Cl.: B22C 13/12, B22C 15/24

(54) **Verfahren zur Befüllung von Presswerkzeugen zur Herstellung von asymmetrischen Gießkernen aus einem kompressiblen Material**
Method of filling dies for manufacturing asymmetrical casting cores of a compressible material
Procédé de replissage de moules pour fabriquer de noyeaux de fonderie asymétriques d'un matériel compressible

(30) Priorität: 15.06.2005 DE 102005027541
(43) Veröffentlichungstag der Anmeldung: 20.12.2006
(73) Patentinhaber: KS Kolbenschmidt GmbH, 74172 Neckarsulm (DE); KS Aluminium-Technologie AG, 74172 Neckarsulm (DE)
(72) Erfinder: Thiel, Norman, Dipl.-Ing., 74206 Bad Wimpfen (DE); Laudenklos, Manfred, Dipl.-Ing., 61137 Schöneck (DE); Winandi, Michael, Dipl.-Ing., 74257 Untereisesheim (DE); Everwin, Peter, Dipl.-Ing., 74906 Bad Rappenau (DE)
(74) Vertreter: Thul, Hermann

(56) Entgegenhaltungen:
- PATENT ABSTRACTS OF JAPAN Bd. 016, Nr. 422 (M-1305), 4. September 1992 (1992-09-04) -& JP 04 143043 A (HITACHI METALS LTD), 18. Mai 1992 (1992-05-18)
- PATENT ABSTRACTS OF JAPAN Bd. 018, Nr. 418 (M-1650), 5. August 1994 (1994-08-05) -& JP 06 126386 A (MAZDA MOTOR CORP), 10. Mai 1994 (1994-05-10)
- PATENT ABSTRACTS OF JAPAN Bd. 1997, Nr. 07, 31. Juli 1997 (1997-07-31) -& JP 09 057396 A (ISUZU MOTORS LTD), 4. März 1997 (1997-03-04)
- DATABASE WPI Week 198327 Derwent Publications Ltd., London, GB; AN 1983-704453 XP002402072 -& SU 954 145 A (FOUNDRY AUTOM LINE) 5. September 1982 (1982-09-05)
- PATENT ABSTRACTS OF JAPAN Bd. 1998, Nr. 02, 30. Januar 1998 (1998-01-30) -& JP 09 271898 A (SINTOKOGIO LTD), 21. Oktober 1997 (1997-10-21)
- PATENT ABSTRACTS OF JAPAN Bd. 1998, Nr. 01, 30. Januar 1998 (1998-01-30) & JP 09 239490 A (SINTOKOGIO LTD), 16. September 1997 (1997-09-16)

## Beschreibung

Die Erfindung betrifft ein Verfahren zur Befüllung von Presswerkzeugen zur Herstellung von Gießkernen (verlorenen Kernen) gemäß den Merkmalen des Oberbegriffes des Patentanspruches 1.

Gießkerne, die auch als verlorene Kerne bezeichnet werden, sind zur Herstellung von Formen oder Hohlräumen, insbesondere in Bauteilen innenliegenden Bereichen, bekannt. Diese Gießkerne bestehen aus einem kompressiblen Kernmaterial, wie zum Beispiel einem Salz, Gemischen aus Salz und organischen Bindern, Gemischen aus Salz und anorganischen Bindern oder dergleichen. Diese Aufzählung ist nur beispielhaft und nicht abschließend. Grundsätzlich geht es darum, Gießkerne aus einem solchen kompressiblen Material herzustellen.

Stand der Technik ist das Befüllen von Presswerkzeugen derart, dass mittels einer Dosiereinrichtung (auch Dosierkavität genannt) eine definierte (bestimmte) Menge zu verpressenden Materials auf oder in das Presswerkzeug ein- beziehungsweise aufgebracht wird. Das Presswerkzeug hat beispielsweise eine ebene Werkzeuggrundplatte mit einem integrierten Werkzeugunterteil, wobei das zu verpressende Material mittels der Dosiereinrichtung auf die ebene Werkzeuggrundplatte mit dem integrierten Werkzeugunterteil verbracht wird. Dabei wird das Werkzeugunterteil mit dem Material vollständig befüllt. Die Materialmehrmenge wird anschließend beispielsweise mittels eines Schiebers von der ebenen Grundplatte heruntergeschoben und in einen Materialspeicher zur weiteren Verwendung zurückgeführt. Dieses einfache und an und für sich zuverlässige Verfahren funktioniert jedoch nur dann in zufrieden stellender Weise, wenn die zu pressenden Gießkerne eine gleichmäßige Volumenverteilung über den Umfang (beziehungsweise entlang der Achse durch die Flächenschwerpunkte) aufweisen, da nur in diesem Fall mit dem beschriebenen Verfahren gemäß dem Stand der Technik die gewünschte gleichmäßige Materialmengenverteilung im Werkzeugunterteil bewirkt wird. Eine gleichmäßige Materialmengenverteilung ist jedoch eine unabdingbare Voraussetzung für die Erzeugung von Gießkernen mit (in etwa) homogener Dichteverteilung und ausreichender Festigkeit. Bei Gießkernen mit asymmetrischer Formgebung, das heißt mit veränderlichem Querschnitt im Verlauf ihres Umfangs und/oder ihrer Erstreckung, funktioniert dieses Verfahren gemäß dem Stand der Technik nicht mehr.

Als Beispiel eines Gießkernes mit asymmetrischer Formgebung sei ein Gießkern erwähnt, mittels dem in einem Kühlkanalkolben einer Brennkraftmaschine ein Kühlkanal mit asymmetrischem Querschnitt in Umfangsrichtung hergestellt werden soll. Solche auch Kronenkühlkanal genannten ringförmigen Kühlkanäle weisen beispielsweise in Umfangsrichtung eine gestufte Formgebung auf. Würde man mit dem bekannten Verfahren einen Gießkern zur Herstellung eines solchen Kühlkanales herstellen, hätte der Gießkern in Umfangsrichtung nicht die erforderliche homogene Dichteverteilung und ausreichende Festigkeit, so dass er beim Befüllen der Kolbengießform mit Gießschmelze oder sogar schon vorher beim Einsetzen in die Gießform beschädigt würde.

Die JP 04 14 30 43 A offenbart ein Verfahren und eine Vorrichtung zur Befüllung von Formwerkzeugen zur Herstellung von Gießkernen aus einem Gießsand. Sie zeigt weiterhin eine so genannte Kernschiess-Maschine, mit der Gießsand unter hohem Druck in das Formwerkzeug, welches die Außenkonturen des später fertigen Kernes bildet, eingebracht wird. Dabei erfolgt die Befüllung und des Formwerkzeuges derart, dass die Platte (2) bis an die Oberfläche (25) des Blockes (18, 19 20) bewegt wird, wobei anschließend der Gießsand (24) in das Formwerkzeug unter großem Druck eingeschossen wird. Dabei bewegt sich die Platte (2) weg von dem Block (18, 19, 20), so dass der eingeschossene Gießsand an allen Stellen gleichmäßig das Formwerkzeug füllt und auf Grund der Einbringung unter Druck auch gleichzeitig mit seiner Einbringung verpresst wird.

Der Erfindung liegt daher die Aufgabe zugrunde, ein Verfahren zur Befüllung von Presswerkzeugen zur Herstellung von Gießkernen aus einem kompressiblen Material bereitzustellen, das die eingangs geschilderten Nachteile vermeidet. Die Aufgabe besteht somit im speziellen in der Realisierung einer geeigneten Befüllung von Presswerkzeugen zur Herstellung von Gießkernen mit insbesondere asymmetrischen Formgebungen, deren Querschnitt über dem Umfang und/oder der Erstreckung beziehungsweise entlang einer Achse durch die Flächenschwerpunkte veränderlich ist, aus einem kompressiblen Kernmaterial, derart, dass das Presswerkzeug so mit Kernmaterial gefüllt wird, dass Dichteunterschiede in beliebigen asymmetrischen Presslingen nach dem Pressvorgang nicht mehr vorhanden oder zumindest akzeptabel gering sind und das eine erforderliche Maßhaltigkeit und Festigkeit des Gießkernes erreicht wird.

Ganz speziell sollen Gießkerne für Hohlräume (wie beispielsweise Kühlkanäle oder dergleichen) in Kolben für Brennkraftmaschine mit zum Beispiel geschlossenen oder offenen ringartigen Formen, deren Querschnitt über dem Umfang beziehungsweise entlang der Achse durch die Flächenschwerpunkte veränderlich ist, hergestellt werden können.

Diese Aufgabe ist durch die Merkmale des Patentanspruches 1 gelöst.

Erfindungsgemäß ist allgemein zur Lösung der Aufgabe vorgesehen, dass das Presswerkzeug zur Herstellung eines asymmetrischen Gießkernes ausgebildet ist, wobei die Dosiervorrichtung bestimmte Teilmengen des kompresiblen Materials an unterschiedlichen Stellen in das Presswerkzeug einbringt und danach das in dem Presswerkzeug befindliche Material fertig verpresst wird. Dadurch ist es möglich, in dem Presswerkzeug an unterschiedlichen Stellen, die später unterschiedliche Umfänge oder Erstreckungen aufweisen, unterschiedliche Mengen an Materialien des kompressiblen Materials einzubringen, um nach dem Verpressen eine weitestgehend oder vollständige homogene Dichteverteilung zu erzielen. Das bedeutet, dass das Presswerkzeug nicht wie bisher beim Stand der Technik direkt (also vollständig gleichmäßig), sondern indirekt (also abschnittsweise) befüllt wird. Beim Stand der Technik erfolgt das Befüllen des Presswerkzeuges direkt, indem nämlich das zu verpressende Material auf die Werkzeuggrundplatte aufgebracht wird, die eine Bohrung aufweist, in der das Presswerkzeugunterteil von unten eingesetzt ist, um anschließend mittels eines Schiebers überschüssiges Material wieder zu entfernen und dem Materialspeicher zuzuführen. Das Werkzeugunterteil enthält in diesem Fall das für den Pressvorgang benötigte Salz in seiner Kavität, wobei beispielsweise bei einer konkreten konstruktiven Ausgestaltung die äußere zylindrische Gefäßgrenze durch die zylindrische Wandung der Grundplattenbohrung gebildet wird.

Im Gegensatz hierzu wird erfindungsgemäß zunächst eine Dosierkavität mit der erforderlichen (geforderten) örtlich variablen Menge (Teilmenge) des zu verpressenden Materials befüllt. In einer konstruktiven konkreten Ausgestaltung ist diese Dosierkavität in eine Platte mit planparallelen Oberflächen eingearbeitet und sowohl auf der Plattenoberseite als auch auf der Plattenunterseite offen gestaltet. Diese offene Gestaltung ist vollständig oder zumindest weitgehend vorgesehen, mit Ausnahme von gegebenenfalls eingearbeiteten Stegen, die eine innere Begrenzung mit einer äußeren Begrenzung lokal verbinden. Von unten ist während der Befüllung der Dosierkavität die untere Begrenzung des Behältnisses gebildet durch eine dünne Platte, eine Blende oder dergleichen. Die Projektion der Mittelachse durch die Flächenschwerpunkte der Dosierkavität in die Plattenebene entspricht hierbei weitestgehend der Projektion der Mittelachse durch die Flächenschwerpunkte des zu erzeugenden Gießkernes in dieselbe Plattenebene. Entsprechend der im Presswerkzeug benötigten Menge an zu verpressendem Material ist die Dosierkavität (bei geschlossenen Formen zum Beispiel abhängig vom Umfangswinkel) variabel in ihrer Breite und damit in ihrem örtlichen Schnittflächenquerschnitt. Nach unten verjüngt sich das Profil (der Freigabequerschnitt) der Dosierkavität derart, dass an jedem Ort (Abschnitt) der Befüllung sichergestellt ist, dass die vordosierte Teilmenge vollständig in das axial darunterliegende Presswerkzeug eingebracht werden kann. Nach erfolgter Vordosierung wird die Blende, welche die untere Begrenzung der Dosierkavität bildet, entfernt und die an diesem Ort erforderliche Materialmenge rieselt an die vorgesehene Stelle im Presswerkzeug. Für den Fall, dass das zu verpressende Material nicht rieselfähig ist oder es zu Anhaftungen tendiert, ist es denkbar, nach Wegnahme der Blende axial von oben eine Materialfreigabehilfe in die Dosierkavität einzuführen, die weitestgehend der Negativform der Dosierkavität entspricht, oder in sonstiger Weise einen Druck auf den Inhalt der Dosierkavität auszuüben. Die Materialfreigabehilfe (zum Beispiel in Form eines druckbeaufschlagten Stempels) ist damit so geformt, dass eventuell anhaftende Restmengen an der Dosierkavität bei entfernter Blende nach unten aus dieser Dosierkavität herausgeschoben werden können und damit das Presswerkzeug vollständig befüllt wird.

Eine zweite Variante des gleichen Befüllungsverfahrens besteht darin, dass die Dosierkavität unten geschlossen ausgeführt ist und dass nach dem Vordosieren, das heißt nach dem Befüllen der Dosierkavität und Abschieben der überschüssigen Materialmenge für den Gießkern eine Deckelblende die Dosierkavität oben verschließt. Danach wird das drehend gelagerte System bestehend aus Dosierkavität und Blende um 180° gedreht. Im Anschluss wird die Deckelblende entfernt und das freigegebene (rieselfähige) Material fällt in der vorgesehenen erforderlichen Menge an die jeweilige Stelle im Presswerkzeug, insbesondere im Werkzeugunterteil. Ein verlustfreies Befüllen des Presswerkzeuges, insbesondere des Werkzeugunterteiles, bei einseitig geschlossener Dosierkavität wird dadurch erreicht, dass die Abmessungen des Freigabequerschnitts stets kleiner sind als die darunterliegenden Aufnahmequerschnitte des Presswerkzeuges. Daher sind einseitig offene Dosierkavitäten entsprechend der zweiten Variante im Querschnitt stets schmaler und höher als die beidseitig offenen Dosierkavitäten entsprechend der ersten Variante.

Eine dritte Variante des erfindungsgemäßen Befüllungsvorganges besteht darin, dass man anstatt eines in eine Platte eingearbeiteten Hohlraumes eine variable Dosierkavität entsprechend dem Prinzip eines "Nagelkissens" zur Anwendung bringt, bei der erstens die Nägel dicht an dicht stehen und diese einen Querschnitt aufweisen, der bei Kontakt mit den benachbarten Nagelelementen keine beziehungsweise nahezu keine Hohlräume übrig lässt. Die Nägel sind außerdem in einem zum Beispiel rechteckigen oder runden Rahmen gefasst, der eine axiale Beweglichkeit der Nägel zulässt. Durch ein geeignetes Positionierungssystem, wie zum Beispiel einem pneumatisch, hydraulisch oder magnetisch wirkenden System, ist es nun möglich, eine große Vielfalt asymmetrischer Hohlräume (insbesondere ohne Hinterschnitt) durch unterschiedliches tiefes Absenken oder unterschiedlich hohes Auffahren der Nägel darzustellen. Dieser Vorgang kann auch wieder rückgängig gemacht werden, um die Nägel wieder zu egalisieren, das heißt, es kann somit ein praktisch vollständiges Entleeren der Dosierkavität sowie eine verlustfreie Befüllung de Presswerkzeuges bei einseitig offener Dosierkavität erzielt werden, um einen Gießkern herstellen zu können, der eine homogene Dichteverteilung sowie die erforderliche Festigkeit aufweist.

In einer anderen Ausgestaltung der Erfindung ist vorgesehen, dass der Gießkern als Halbzeug vorgefertigt und in das Presswerkzeug eingelegt wird und anschließend das Presswerkzeug mittels der Dosiervorrichtung an unterschiedlichen Stellen mit bestimmten Teilmengen an Material befüllt und der Gießkern fertig verpresst wird. Basis für den Pressvorgang sind hierbei Halbzeuge, die zum Beispiel aus anorganisch und/oder organisch gebundenem Salz oder anderen geeigneten Materialien, Kompositionen oder Mischungen mit Hilfe eines an sich bekannten Kernschießverfahrens produziert wurden. Bei der Herstellung der sogenannten vorgeschossenen Kernrohlinge (Halbzeuge) bewirkt das Kernschießen als geeignetes Verfahren zur Erzeugung von bezüglich der Dichte weitgehend oder vollständig homogenen Materialverteilung. Der nachgeschaltete Befüllungs- und Pressvorgang in einem geeigneten Presswerkzeug mit entsprechenden Dosierkavitäten verdichtet in einem zweiten Fertigungsschritt den vorgeschossenen symmetrischen Kernrohling zum fertig gepressten asymmetrischen Gießkern. Der vorgeschossene Kernrohling unterscheidet sich von dem fertigen Gießkern im Wesentlichen durch die Merkmale, dass die axiale Höhe größer ist, die Dichte geringer ist sowie die Festigkeit geringer ist. Erst der fertig gepresste Gießkern weist insbesondere in Umfangsrichtung die gewünschte asymmetrische Form mit der gewünschten homogenen Dichte beziehungsweise Materialverteilung und daraus resultierender entsprechender Festigkeit auf.

In einer weiteren Ausgestaltung der Erfindung ist vorgesehen, dass der Gießkern aus zwei oder mehr Teilen besteht, wobei zumindest ein Teil, vorzugsweise alle Teile, nach einem der Verfahren der vorhergehenden Ansprüche hergestellt wird und die Teile anschließend miteinander verbunden werden. Vorzugsweise besteht der Gießkern aus zwei Teilen, wobei auch mehr als zwei Teile nicht ausgeschlossen sind. Ebenso vorzugsweise weisen die beiden vorgefertigten Gießkernteile eine symmetrische Form auf, die erst nach ihrer Verbindung miteinander zu einer asymmetrischen Form des dann fertigen Gießkerns wird. Somit werden zunächst in einem entsprechenden Gießkernpressverfahren Kernrohling-Hälften erzeugt, die aufgrund ihrer geringen Gesamthöhe im Vergleich zum fertigen Gießkern deutlich reduzierte Dichteunterschiede aufweisen. Die beiden Kernrohling-Hälften werden danach mit einem für das Eingießen in einer Gießform geeigneten und insbesondere hitzebeständigen Klebstoff an ihren planen Kontaktflächen zusammengeklebt. Das Klebeverfahren ist besonders vorteilhaft, weil es schnell und einfach ausgeführt werden kann. Andere Verbindungsverfahren, die einen Formschluss und/oder Materialschluss bewirken, sind ebenfalls denkbar. Je nach geometrischer Gestalt des fertigen Gießkernes müssen nicht unbedingt Kernrohling-Hälften erzeugt werden, sondern es sind auch andere geometrische Formen und mehr als zwei Teile denkbar. Die Teilungs- oder Trennungsebenen der jeweiligen Teile richten sich dabei nach der Geometrie des fertigen Gießkernes.

In einer weiteren Ausgestaltung der Erfindung ist das Presswerkzeug auf seiner Unterseite (Untertrumm) zumindest teilweise treppenförmig (also entsprechend asymmetrisch) ausgebildet und weist Seitenwände auf, wobei die Dosiervorrichtung das Presswerkzeug mit Material auffüllt und das gefüllte Presswerkzeug mit einem Schieber auf Niveau abgezogen wird. Auf diese Art und Weise lässt sich schnell und einfach ein Presswerkzeug mit dem kompressiblen Material füllen, das eine asymmetrische Form aufweist. In bevorzugter Ausführung ist vorgesehen, dass die Grundfläche mit der Treppenform in den parallelen Seitenwänden leicht abgesenkt und die Oberseite (das Obertrumm) mit den gegengleichen Treppenstufen aufgesetzt wird, wobei durch insbesondere kurze reversierende Drehbewegungen das Oberteil (Obertrumm) in dem Presswerkzeug durch das kompressible Material in die treppenförmigen Ausprägungen des Obertrumms gedrückt wird. Dadurch liegt beim Start des Pressvorganges eine gleichmäßige Füllung des Presswerkzeuges vor und das nachfolgende Presswerkzeug erzeugt eine gleichmäßige Dichte des Presslings und somit des anschließend fertig verpressten Gießkernes. Die Fließfähigkeit des kompressiblen Materials, insbesondere des Salz-Binder-Gemischs, kann durch den Eintrag von Energie, beispielsweise mittels Vibration oder Ultraschallwellen oder dergleichen, verbessert werden.

Mit dem erfindungsgemäßen Verfahren, seinen Schritten und den entsprechenden konstruktiven Ausführungen der beteiligten Elemente wie Presswerkzeug, Dosiervorrichtung (Dosierkavität) und dergleichen sowie der verwendeten Materialien (kompressible Materialien wie zum Beispiel Salz, Gemische aus Salz und organischen Bindern oder Gemische aus Salz und anorganischen Bindern oder dergleichen) kann eine vorteilhafte Befüllung von Presswerkzeugen zur Herstellung von Gießkernen mit insbesondere asymmetrischen Formgebungen realisiert werden. In einer speziellen Ausführungsform handelt es sich bei den Gießkernen um verlorene Kerne zur Herstellung von Hohlräumen (Kühlkanäle und dergleichen) in Kolben für Verbrennungsmotoren mit geschlossenen oder offenen ringartigen Formen, deren Querschnitt über dem Umfang beziehungsweise entlang der Achse durch die Flächenschwerpunkte veränderlich ist, aus kompressiblen Kernmaterial, derart, dass das Presswerkzeug so mit Kernmaterial gefüllt wird, dass Dichteunterschiede in beliebigen asymmetrischen Gießkernen nach dem Pressvorgang akzeptabel gering sind und dass die erforderliche Maßhaltigkeit und Festigkeit des Kerns erreicht wird. Mit der Erfindung lassen sich im speziellen somit beliebig geformte asymmetrische Kühlkanalformen von Kühlkanalkolben von Brennkraftmaschinen mit sehr geringen Dichteunterschieden und der erforderlichen hohen Festigkeit realisieren.

## Patentansprüche

1. Verfahren zur Befüllung von Presswerkzeugen zur Herstellung von asymmetrischen Gießkernen aus einem kompressiblen Material, wobei eine Dosiervorrichtung eine bestimmte Menge des Materials in das Presswerkzeug einbringt, in dem die Dosiervorrichtung abschnittsweise bestimmte, unterschiedliche Teilmengen des Materials an unterschiedlichen Stellen in das Presswerkzeug einbringt und danach das in das Presswerkzeug befindliche Material fertig verpresst wird.

2. Verfahren zur Befüllung von Presswerkzeugen zur Herstellung von asymmetrischen Gießkernen aus einem kompressiblen Material, wobei eine Dosiervorrichtung eine bestimmte Menge des Materials in das Presswerkzeug einbringt, in die ein vorgetertigtes GießkernHalbzeug in das Presswerkzeug eingelegt wird und anschließend das Presswerkzeug mittels der Dosiervorrichtung an unterschiedlichen Stellen abschnittsweise mit bestimmten, unterschiedlichen Teilmengen des Materials befüllt und danach das in dem Presswerkzeug befindliche Material einschließlich des Halbzeuges fertig verpresst wird.

3. Verfahren nach Anspruch 1 oder 2, **dadurch gekennzeichnet, dass** der Gießkern aus zwei oder mehr Teilen besteht, wobei zumindest ein Teil, vorzugsweise alle Teile, nach einem der Verfahren der vorhergehenden Ansprüche hergestellt wird und die Teile anschließend zu einem fertigen Gießkern miteinander verbunden werden.

4. Verfahren nach Anspruch 3, **dadurch gekennzeichnet, dass** die Teile miteinander verklebt werden.

5. Verfahren nach einem der vorhergehenden Ansprüche, **dadurch gekennzeichnet, dass** das Presswerkzeug auf seiner Unterseite (Untertrumm) teilweise treppenförmig ausgebildet ist und Seitenwände aufweist, wobei die Dosiervorrichtung das Presswerkzeug mit kompressiblen Material auffüllt und das gefüllte Presswerkzeug mit einem Schieber auf Niveau abgezogen wird.

6. Verfahren nach Anspruch 5, **dadurch gekennzeichnet, dass** die Grundfläche des Presswerkzeuges mit der Treppenform in den parallelen Seitenwänden abgesenkt und das Oberteil (Obertrumm) mit den gegengleichen Treppenstufen aufgesetzt wird, wobei durch eine insbesondere kurze reversierende Drehbewegung des Oberteiles in der Form das eben abgezogene kompressible Material in die treppenförmigen Ausprägungen des Oberteiles gedrückt wird.

7. Verfahren nach einem der vorhergehenden Ansprüche, **dadurch gekennzeichnet, dass** das kompressible Material, insbesondere des Salz-Binder-Gemischs, mit Energie von außen, beispielsweise mittels Vibration oder Ultraschallwellen oder dergleichen, beaufschlagt wird.

8. Verfahren nach einem der vorhergehenden Ansprüche, **dadurch gekennzeichnet, dass** das Verfahren angewendet wird zur Herstellung von Gießkernen zur Verwendung bei der Herstellung von Hohlräumen bei Bauteilen von Brennkraftmaschinen.

## Claims

1. Method of filling pressing dies for manufacturing asymmetrical casting cores from a compressible material, a dosing device introducing a specific amount of the material into the pressing die by the dosing device introducing different partial amounts of the material that are determined portion by portion into the pressing die at different locations and then fully pressing the material that is in the pressing die.

2. Method of filling pressing dies for manufacturing asymmetrical casting cores from a compressible material, a dosing device introducing a specific amount of the material into the pressing die, into which a prefabricated semifinished casting core is placed and the pressing die is subsequently filled by means of the dosing device with specific, different partial amounts of the material portion by portion at different locations and then the material that is in the pressing die, including the semifinished core, is fully pressed.

3. Method according to Claim 1 or 2, **characterized in that** the casting core comprises two or more parts, at least one part, preferably all the parts, being manufactured by one of the methods of the preceding claims and the parts subsequently being joined to one another to form a finished casting core.

4. Method according to Claim 3, **characterized in that** the parts are adhesively bonded to one another.

5. Method according to one of the preceding claims, **characterized in that** the pressing die is formed on its underside (lower side) partially in a stepped form and has side walls, the dosing device filling the pressing die with compressible material and the filled pressing die being levelled off with a slide.

6. Method according to Claim 5, **characterized in that** the base area of the pressing die with the stepped form is lowered into the parallel side walls and the upper part (upper side) with the equal and opposite stepped stages is placed on, the compressible material that has just been drawn off being pressed into the step-shaped impressions of the upper part by a reversing rotational movement, in particular a short movement, of the upper part in the mould.

7. Method according to one of the preceding claims, **characterized in that** the compressible material, in particular the salt-binder mixture, is exposed to external energy, for example by means of vibration or ultrasonic waves or the like.

8. Method according to one of the preceding claims, **characterized in that** the method is used for manufacturing casting cores for use in the production of cavities in components of internal combustion engines.

## Revendications

1. Procédé de remplissage d'outils de presse destiné à fabriquer des noyaux asymétriques de fonderie en un matériau compressible, dans lequel un dispositif de dosage apporte une quantité prédéterminée de matériau dans l'outil de presse, le dispositif de dosage apportant par portions des quantités partielles différentes et définies de matériau en différents endroits de l'outil de presse, le matériau présent dans l'outil de presse subissant ensuite sa compression finale.

2. Procédé de remplissage d'outils de presse en vue de la fabrication de noyaux asymétriques de fonderie en un matériau compressible, dans lequel un dispositif de dosage apporte une quantité définie de matériau dans l'outil de presse, une ébauche préfabriquée de noyau de fonderie étant placée dans l'outil de presse et le dispositif de dosage remplissant ensuite l'outil de presse par portions de quantités partielles définies et différentes de matériau en différents emplacements, le matériau présent dans l'outil de presse et l'ébauche subissant ensuite leur compression finale.

3. Procédé selon les revendications 1 ou 2, **caractérisé en ce que** le noyau de fonderie est constitué de deux ou plusieurs parties, au moins une partie et de préférence toutes les parties étant fabriquées en utilisant un procédé selon les revendications précédentes, les parties étant ensuite reliées les unes aux autres pour former un noyau de fonderie prêt à l'emploi.

4. Procédé selon la revendication 3, **caractérisé en ce que** les parties sont collées les unes aux autres.

5. Procédé selon l'une des revendications précédentes, **caractérisé en ce que** le côté inférieur de l'outil de presse (brin inférieur) est en partie configuré en escalier et présente des parois latérales, le dispositif de dosage remplissant l'outil de presse de matériau compressible et l'outil de presse rempli étant abaissé à niveau par un poussoir.

6. Procédé selon la revendication 5, **caractérisé en ce que** la surface de base de l'outil de presse à forme en escalier est abaissée dans les parois latérales parallèles, la partie supérieure (brin supérieur) qui présente des gradins identiques en escalier étant placée, le matériau compressible étiré en un plan étant repoussé dans les empreintes en escalier de la partie supérieure, en particulier par un court déplacement réversible de rotation de la partie supérieure dans le moule.

7. Procédé selon l'une des revendications précédentes, **caractérisé en ce que** de l'énergie est appliquée de l'extérieur sur le matériau compressible, en particulier le mélange de sel et de liant, par exemple par vibration, ultrasons ou similaires.

8. Procédé selon l'une des revendications précédentes, **caractérisé en ce que** le procédé est utilisé pour fabriquer des noyaux de fonderie destinés à être utilisés dans la fabrication d'espaces creux de composants de moteurs à combustion interne.
